# EUROPÄISCHE PATENTSCHRIFT

(11) **EP 2 387 911 B1**
(45) Veröffentlichungstag und Bekanntmachung des Hinweises auf die Patenterteilung: **27.07.2016**
(21) Anmeldenummer: 11003906.2
(22) Anmeldetag: 12.05.2011
(51) Int. Cl.: A47B 88/04

(54) **Schrankmöbel**
Cupboard
Armoire

(30) Priorität: 20.05.2010 DE 202010007016 U
(43) Veröffentlichungstag der Anmeldung: 23.11.2011
(73) Patentinhaber: Hailo-Werk Rudolf Loh GmbH & Co. KG, 35708 Haiger (DE)
(72) Erfinder: Moos, Jens, 35686 Dillenburg (DE); Ziske, Eduard, 57462 Olpe (DE); Faut, Alexander, 57482 Wenden (DE)
(74) Vertreter: Von Rohr Patentanwälte Partnerschaft mbB

(56) Entgegenhaltungen:
- EP-A1- 2 067 418
- WO-A1-2006/017863
- AT-U1- 10 312
- DE-U1-202007 006 687

## Beschreibung

Die Erfindung betrifft ein Schrankmöbel mit Schrankkorpus und herausfahrbarer Schublade mit den Merkmalen des Oberbegriffs von Anspruch 1.

Ein typisches Schrankmöbel der in Rede stehenden Art (EP-A-1 155 639) hat einen zu seiner Vorderseite hin offenen Schrankkorpus mit Seitenwänden, die die offene Vorderseite seitlich begrenzen, einen Schrankboden, der zur Vorderseite hin durch eine Bodenblende abgeschlossen ist, und eine Decke, die von einer Arbeitsplatte, beispielsweise einer Küchenarbeitsplatte, gebildet werden kann. Im Schrankkorpus ist mindestens eine Schublade eingebaut, die zur Vorderseite hin aus dem Schrankkorpus linear herausgefahren werden kann. Diese Schublade wird seitlich an den Seitenwänden in Schienenführungen, insbesondere Teleskopschienenführungen gefühl, Sie ist nach vorne hin durch eine Schubladenblende optisch ansprechend mit der passenden Küchenfront-Gestaltung abgeschlossen. In der eingefahrenen Stellung der Schublade steht die Schubladenblende an oder nahe der Vorderseite des Schrankkorpus und verschließt diese Vorderseite optisch.

Bei dem bekannten Schrankmöbel, von dem die Erfindung ausgeht (AT 010 312 U1), haben die Schubladen an der Schubladenblende keinen Ziehgriff, sondern sind einfach glatt. Um die Schublade aus dem Schrankkorpus herausfahren zu können, wird ein Auswerfer benötigt. Dieser ist im Schrankkorpus eingebaut mit einem dort ortsfest eingebauten Auswerfergehäuse und einem darin zur Vorderseite des Schrankkorpus hin ausfahrbar gelagerten Auswerferelement. Zum Ausfahren der Schublade wird das Auswerferelement aus seiner eingefahrenen Stellung ausgelöst. Es schiebt dann die Schublade ein Stück weit zur Vorderseite hin aus dem Schrankkorpus hinaus, so dass ein hinreichend großer Spalt zwischen Schrankkorpus und Schubladenblende entsteht. Nun kann ein Benutzer die Schublade insgesamt an der Schubladenblende komplett aus dem Schrankkorpus bis in die weiteste Ausfahrstellung hinausziehen.

Bei dem bekannten Schrankmöbel ist der Auswerfer in unmittelbarer Nähe zur Rückwand der Schublade angeordnet, damit ein Auswerferelement des Auswerfers auf die Rückwand der Schublade wirken kann, so dass die Schublade ausgehend von einer geschlossenen Endlage in eine Offenstellung gedrückt wird. Dies ist insbesondere erforderlich, um eine stabile Lagerung für den Auswerfer zu gewährleisten. Um eine optimale Stabilität für den Auswerfer zu gewährleisten, ist dieser an einer Querstrebe im Schrankkorpus gelagert. Die Querstrebe ist zur Lagerung an rückseitigen Enden von Schienenführungen der Schublade fixiert.

Der Lehre liegt das Problem zugrunde, ein Schrankmöbel der in Rede stehenden Art mit einem für die Praxis optimierten Auswerfer auszurüsten.

Die zuvor aufgezeigte Problemstellung wird bei dem Schrankmöbel mit den Merkmalen des Oberbegriffs von Anspruch 1 durch die Merkmale des kennzeichnenden Teils von Anspruch 1 gelöst.

Die Lehre der Erfindung ist bei einem mechanischen Auswerfer ebenso anwendbar wie bei einem elektromotorischen Auswerfer wie er zuvor zum Stand der Technik erläutert worden ist.

Wesentlicher Aspekt der Lehre der Erfindung ist die Anordnung des Auswerfers mit seinem Auswerferelement etwa in der Mitte der Schublade. Somit wird der Angriffspunkt des Auswerferelements an der Schubladenblende der Schublade etwa in die Mitte zwischen den Schienenführungen verlegt. Der Kraftangriff ist symmetrisch, ein Verkanten der Schublade in den Schienenführungen kann vermieden werden. Gleichwohl ist nur ein einziger Auswerfer erforderlich.

Bevorzugte Ausgestaltungen und Weiterbildungen der Lehre sind Gegenstand der Unteransprüche.

Im Folgenden wird nun die Erfindung anhand einer lediglich bevorzugte Ausführungsbeispiele darstellenden Zeichnung näher erläutert. In der Zeichnung zeigt
- Fig. 1: in perspektivischer Ansicht ein Schrankmöbel mit darin befindlicher Schublade, die sich in ihrer herausgefahrenen Stellung befindet,
- Fig. 2: das Schrankmöbel aus Fig. 1 mit einem darin erfindungsgemäß angeordneten Auswerfer,
- Fig. 3: das Schrankmöbel aus Fig. 2, jetzt mit der Schublade in eingefahrener Stellung,
- Fig. 4: ein zweites Ausführungsbeispiel eines erfindungsgemäßen Schrankmöbels in einer Ansicht schräg von vorn, jedoch ohne Schublade, das Auswerferelement in seiner eingefahrenen Stellung,
- Fig. 5: ein Schrankmöbel gemäß Fig. 4 mit dem Auswerferelement des Auswerfers in seiner ausgefahrenen Stellung,
- Fig. 6: ein weiteres Ausführungsbeispiel eines erfindungsgemäßen Schrankmöbels in einer Fig. 4 ähnlichen Darstellung, ohne Schublade, mit einem unterhalb der Schublade angeordneten Auswerfer,
- Fig. 7: ein weiteres Ausführungsbeispiel eines erfindungsgemäßen Schrankmöbels mit einem unterhalb der Schublade angeordneten Auswerfer in Form einer kompakten Baueinheit und
- Fig.8: das Ausführungsbeispiel aus Fig. 7 in einem Querschnitt/Ausschnitt.

Gegenstand der Erfindung ist zunächst ein Schrankmöbel mit einem zu seiner Vorderseite hin offenen Schrankkorpus 1. Im dargestellten und bevorzugten Ausführungsbeispiel hat der Schrankkorpus 1 zwei Seitenwände 2, einen Schrankboden 3, eine den Schrankboden zur Vorderseite hin abschließende Bodenblende 4 und eine Decke 5, Im dargestellten Ausführungsbeispiel ist die Decke 5 des Schrankkorpus 1 durch eine Arbeitsplatte, insbesondere eine Küchenarbeitsplatte gebildet. Unterhalb der Decke 5 befindet sich eine obere Blende 6, die den Schrankkorpus 1 stabilisiert.

In Fig. 4 ist weiter eine Rückwand 7 des Schrankmöbels angedeutet, die den Schrankkorpus 1 insgesamt weiter stabilisiert.

Das Schrankmöbel gemäß der Erfindung muss nicht die dargestellte konstruktive Gestaltung haben. Es kann beispielsweise sehr viel breiter ausgeführt sein. Dann wären zusätzliche konstruktive Maßnahmen zu treffen, um Einbauten in dem Schrankmöbel unterzubringen. Das ist aber durch die Lehre der Erfindung nicht ausgeschlossen.

Wesentlich ist eine im Schrankkorpus 1 eingebaute Schublade 8, die zur Vorderseite hin aus dem Schrankkorpus 1 linear herausgefahren werden kann.

Im dargestellten und bevorzugten Ausführungsbeispiel läuft die Schublade 8 in seitlichen Schienenführungen 9, die jeweils an den Seitenwänden 2 des Schrankkorpus 1 angebracht sind. Bei der zuvor erläuterten Alternative eines breiteren Schrankkorpus würden sich diese Schienenführungen 9 an einem gesonderten Traggestell befinden. Auch könnte die Schublade 8 alternativ auf einer Bodenführung laufen. Hier gibt es im Stand der Technik eine Vielzahl von Möglichkeiten der Ausgestaltung, die alle hier realisierbar wären.

Wesentlich ist, dass sich an der Schublade 8 vorne eine Schubladenblende 10 befindet. Im dargestellten Ausführungsbeispiel befindet sich die Schubladenblende 10 zwischen den Schienenführungen 9 und schließt die Schublade 8 auch optisch nach vorne zur Vorderseite des Schrankkorpus 1 hin ab. Auch das ist nicht zwingend erforderlich. Für die Funktion im Rahmen der Lehre der Erfindung ist nur wichtig, dass die Schubladenblende 10 etwa in der Mitte der Schublade 8 einen Angriffspunkt für einen im Schrankkorpus 1 eingebauten Auswerfer 11 bildet. Das kann auch durch einen Querriegel geringer Höhe an der Schublade 8 realisiert werden.

In Fig. 1 erkennt man eine besondere Ausstattung der Schublade 8 mit Schubladeneinbauten 12. Die Schubladeneinbauten 12 sind hier als Aufhahmerahmen für Abfallbehälter ausgeführt. Die Abfallbehälter hängen in der hier bodenlosen Schublade 8 und sind durch eine Abdeckung nach oben hin optisch ansprechend abgeschlossen. Auch dazu gibt es im Stand der Technik verschiedene Anregungen, nicht zuletzt auch in der eingangs genannten druckschriftlichen Vorveröffentlichung.

In Fig. 2 erkennt man, dass im Rahmen der Lehre der Erfindung im Schrankkorpus 1 ein Auswerfer 11 eingebaut ist. Dieser hat ein in dem Schrankkorpus 1 ortsfest eingebautes Auswerfergehäuse 13 und ein darin zur Vorderseite des Schrankkorpus 1 hin ausfahrbar gelagertes Auswerferelement 14. In der eingefahrenen Stellung der Schublade 8 steht die Schubladenblende 10 an oder nahe der Vorderseite des Schrankkorpus 1 und das Auswerferelement 14 befindet sich in seiner eingefahrenen Stellung im Auswerfergehäuse 13. Das erkennt man beispielsweise in Fig. 3 oder in Fig. 4.

Die Angabe "an oder nahe der Vorderseite" soll bedeuten, dass die Schubladenblende 10 nicht unbedingt an den Seitenwänden 2 des Schubladenkorpus 1 anliegen muss. Hier kann auch noch ein gewisser Spalt verbleiben. Dieser wird für andere, nachfolgend noch näher zu erläuternde Zwecke gelegentlich benötigt.

Zum Ausfahren der Schublade 8 wird das Auswerferelement 14 aus seiner eingefahrenen Stellung im Auswerfergehäuse 13 ausgelöst. Das ausgelöste Auswerferelement 14 schiebt die Schubladenblende 10 mitsamt der daran hängenden Schublade 8 ein Stück weit zur Vorderseite hin aus dem Schrankkorpus 1 hinaus. Die ausgefahrene Stellung des Auswerferelementes 14 sieht man in Fig. 2 bzw. in Fig. 5.

Die zuvor erläuterte konstruktive Gestaltung entspricht dem allgemein bekannten Stand der Technik für Auswerfer der in Rede stehenden Art. Sie dienen dazu, die Schubladenblende 10 von Handgriffen oder anderen optisch störenden Anbauten frei lassen zu können.

Erfingdungsgemäß ist nun vorgesehen, dass das Auswerfergehäuse 13 des Auswerfers 11 derart im Schrankkorpus 1 angeordnet ist, dass das Auswerferelement 14 quer zur Verfahrrichtung der Schublade 8 gesehen etwa in der Mitte der Schublade 8 an der Schubladenblende 10 angreift. Diese Positionierung des Auswerfers 11 erkennt man sehr gut in Fig. 2, Fig. 4 und Fig. 5.

Es ist für die Lehre der Erfindung zunächst belanglos, welche konstruktiven Maßnahmen getroffen werden, um den Auswerfer 11 in der erfindungsgemäßen Position etwa in der Mitte der Schublade 8 im Schrankkorpus 1 zu positionieren. Hier können diverse konstruktive Maßnahmen getroffen werden.

Das in Fig. 2 und 3 dargestellte bevorzugte Ausführungsbeispiel sieht vor, dass das Auswerfergehäuse 13 an einer im Schrankkorpus 1 quer zur Verfahrrichtung der Schublade 8 angeordneten Querstrebe 15 oberhalb der Schublade 8 angebracht ist. In diesem Ausführungsbeispiel erstreckt sich die Querstrebe 15 zwischen den beiden Seitenwänden 2 des Schrankkorpus 1. Wie weiter oben bereits erläutert, kann die Konstruktion aber auch auf andere Weise sicherstellen, dass die Querstrebe 15 im Schrankkorpus 1 an der richtigen Stelle sitzt.

Das in Fig. 2 und 3 dargestellte Ausführungsbeispiel zeigt eine einfache Querstrebe 15, auf der der hülsenartige Auswerfer 11 sitzt. Fig. 2 zeigt das stiftartige Auswerferelement 14 des Auswerfers 11 aus dem Auswerfergehäuse 13 in die Ausfahrstellung herausgefahren und die Schublade 8 komplett herausgezogen, Fig. 3 zeigt die geschlossene Stellung mit eingefahrener Schublade 8 und in Einfahrstellung verriegeltem Auswerferelement 14.

Fig. 4 und 5 zeigen, jetzt zur Vereinfachung ohne Schublade 8 im Schrankkorpus 1, die Querstrebe 15 als Teil einer größeren Abdeckung 16 der Schublade 8 oder von Schubladeneinbauten 12 in der Schublade 8. Diese größere Abdeckung 16 ist hier eine Abdeckung für die in der Schublade 8 befindlichen Abfallsammler, Auf der Abdeckung 16 findet man Aufnahmefächer für Haushaltsutensilien. In der Mitte der Abdeckung 16 sieht man das Auswerfergehäuse 13. Dieses ist hier in die Abdeckung 16 integriert, so dass sich eine insgesamt sehr elegante, formschöne Konstruktion ergibt.

Das in Fig. 4 und 5 dargestellte Ausführungsbeispiel zeigt das Auswerferelement 14 des Auswerfers 11 nicht als Stift, sondern als kreissegmentförmigen Schwenkhebel, der in Fig. 4 und 5 links im Auswerfergehäuse 13 schwenkbar gelagert ist. An der vorderen Ecke des Auswerferelementes 14 sieht man eine Andruckrolle 17, mit der das Auswerferelement 14 an der Innenseite der Schubladenblende 10 abrollen kann, während es die Schubladenblende 10 mit daran hängender Schublade 8 in Ausfahrrichtung bewegt.

Das in Fig. 6 dargestellte Ausführungsbeispiel zeigt eine Variante, bei der vorgeschen ist, dass das Auswerfergehäuse 13 an einer im Schrankkorpus 1 quer zur Verfahrrichtung der Schublade 8 angeordneten Querstrebe 18 unterhalb der Schublade 8 angebracht ist.

Das in Fig. 6 dargestellte Ausführungsbeispiel zeigt die Querstrebe 18 unten als Bodenblende 4 des Schrankkorpus 1.

Eine weitere Variante besteht beispielsweise darin, dass die Querstrebe 18 vom Schrankboden des Schrankkorpus 1 gebildet ist. In diesem Fall wäre dann im Schrankboden 3 eine Aussparung für den Auswerfer 11 bzw. dessen Auswerfergehäuse 13 vorzusehen.

Das in Fig. 2 und 3 dargestellte Ausführungsbeispiel zeigt einen Auswerfer 11, der mechanisch auslösbar ist. Das Auswerferelement 14 ist in seiner eingefahrenen Stellung im Auswerfergehäuse 13 verriegelt. Durch eine Auslöse-Handhabung kann man das Auswerferelement 14 auslösen und es drückt dann die Schubladenblende 10 unter Federkraft der Auswerferfeder in Ausfahrrichtung.

Das Auswerferelement 14 des Auswerfers 11 ist in diesem Fall von einer relativ starken Auswerferfeder in Ausfahrrichtung federbelastet. Grundsätzlich ist es auch möglich, dass das Auswerferelement 14 motorisch angetrieben wird. Diese Variante wird in Verbindung mit den Ausführungsbeispielen von Fig. 4 bis 8 weiter unten erläutert.

Bei dem in Fig. 2 und 3 dargestellten Ausführungsbeispiel ist vorgesehen, dass zum Auslösen des Auswerfers 11 die Schubladenblende 10 von der eingefahrenen Stellung aus noch ein wenig weiter in eine Einfahrrichtung bewegbar ist (Überhub). Das ist die im Haushalt heutzutage typische Funktion, mit der gewährleistet ist, dass man als Benutzer die Schubladenblende 10 leicht in Richtung des Schrankkorpus 1 drückt und diese manuelle Handhabung dann dazu führt, dass die Schublade 8 durch den Auswerfer 11 ein wenig in Ausfahnichtung hinaus gedrückt wird.

Die zuvor erläuterte Funktion kann man auch dadurch realisieren, dass zum Auslösen des Auswerfers 11 ein Handschalter oder ein Fußschalter betätigbar ist. Bei einer solchen Konstruktion kann man ggf. eine eindeutigere Betätigungsfunktion für den Auswerfer 11 realisieren.

Eine andere Möglichkeit besteht dann, die Auslösung des Auswerferelements mittels eines elektrischen Auslösevorgangs zu realisieren. Diese Variante ist bei den Ausführungsbeispielen von Fig. 4 bis Fig. 8 realisiert, Dort ist vorgesehen, dass der Auswerfer 11 mittels eines Schalters 19 elektrisch auslösbar ist. Bei einem solchen Schalter 19 kann es sich um einen Handschalter, einen Fußschalter, einen berührungslos betätigbaren Schalter, einen Berührungssensor, eine Lichtschranke o.dgl. handeln. Fig. 6 zeigt einen solchen Schalter 19 als Annäherungs-Fußschalter an der Bodenblende 4 des Schrankkorpus 1. Hier ist insgesamt auch der Auswerfer 11 mit seinem Auswerfergehäuse 13 unten an der Bodenblende 4 bzw. dem Schrankboden 3 unterhalb der Schublade 8 angeordnet.

Bei dem in Fig. 6 dargestellten Ausführungsbeispiel ist ferner vorgesehen, dass der Schalter 19 in den Auswerfer 11 integriert ist.

Bei einem durch einen Schalter 19 elektrisch auslösbaren Auswerfer 11 wird man im Auswerfergehäuse 13 typischerweise ein Auslöseelement, beispielsweise Solenoid oder einen kleinen Linearmotor anordnen, mit dem dann bei Betätigung des Schalters 19 das Auswerferelement 14 freigegeben werden kann.

Man kann auch einen den Auswerfer 11 mechanisch auslösenden Schalter und zusätzlich einen elektrischen Schalter 19 vorsehen. Dann ist ein Benutzer für alle Eventualitäten gerüstet. Insbesondere funktioniert dann die Betätigung des Auswerfers 11 auch dann, wenn die elektrische Stromversorgung einmal ausgefallen sein sollte.

Man kann die in Fig. 4 bis 8 dargestellten Ausführungsbeispiele auch so realisieren, dass das Auswerferelement 14 des Auswerfers 11 motorisch, insbesondere elektromotorisch, angetrieben wird, vorzugsweise mittels eines kleinen elektrischen Stellmotors. Insbesondere das in Fig. 4 und das in Fig. 7 dargestellte Ausführungsbeispiel kann sehr zweckmäßig mit einem solchen motorischen Antrieb ausgerüstet sein. Grundsätzlich ist in erster Linie ein elektromotorischer Antrieb, insbesondere ein kleiner elektrischer Stellmotor geeignet, der dann das Auswerferelement 14 nach Auslösung durch den Schalter 19 ausfährt und anschließend wieder einfährt, In einem solchen Fall benötigt man kein separates Auslöseelement, da die "Auslösung" des Auswerferelements 14 durch Ansteuerung des motorischen Antriebs für das Auswerferelement 14 erfolgt.

Nach besonders bevorzugter Lehre kann man auch vorsehen, dass der Auswerfer 11 mit seinem motorischen Antrieb und dem Schalter 19 als eine kompakte, in das Schrankmöbel einbaubare Baueinheit ausgeführt ist. Diese kompakte Konstruktion einer Baueinheit findet sich insbesondere in Fig. 6 und, integriert in den Schrankboden 3 des Schrankkorpus 1, in Fig. 7 und 8. In Fig. 8 erkennt man in der dortigen Darstellung den Schalter 19, beispielsweise ausgeführt als Infrarot-Annähenngssensor.

Diese kompakte Baueinheit lässt sich einfach in einen Ausschnitt im Schrankboden einsetzen und ist daher sehr leicht montierbar und nachrüstbar.

Gegenstand der Erfindung ist neben einem Schrankmöbel insgesamt auch eine Querstrebe zum Einbau in einen Schrankkorpus eines solchen Schrankmöbels.

Handelsfähiges Bauteil ist eine solche Querstrebe 15/18, die sich durch die Anordnung eines Auswerfers 11 etwa in ihrer Mitte auszeichnet Besonders interessant ist eine solche Querstrebe dann, wenn sie Teil einer größeren Abdeckung 16 ist, wobei insbesondere dann der Auswerfer 11 in die Abdeckung 16 integriert sein könnte.

Gegenstand der Erfindung ist auch ein Auswerfer in Form einer kompakten Baueinheit als solcher. Für diesen Auswerfer 11 ist nach bevorzugter Lehre vorgesehen, dass das Auswerferelement 14 des Auswerfers 11 motorisch, insbesondere elektromotorisch, angetrieben wird, vorzugsweise mittels eines kleinen elektrischen Stellmotors, dass der Auswerfer 11 mittels eines Schalters 19 elektrisch auslösbar ist und *dass der Auswerfer 11 mit seinem motorischen Antrieb und dem Schalter 19 als eine kompakte, in das Schrankmöbel einbaubare Baueinheit ausgeführt ist.

## Patentansprüche

1. Schrankmöbel mit
einem zu seiner Vorderseite hin offenen Schrankkorpus (1),
einer im Schrankkorpus (1) eingebauten, zur Vorderseite hin aus dem Schrankkorpus (1) linear herausfahrbaren Schublade (8) mit einer vorderen Schubladenblende (10), die in der eingefahrenen Stellung der Schublade (8) an oder nahe der Vorderseite des Schrankkorpus (1) steht und
einem im Schrankkorpus (1) eingebauten Auswerfer (11) für die Schublade (8) mit einem im Schrankkorpus (1) ortsfest eingebauten Auswerfergehäuse (13) und einem darin zur Vorderseite des Schrankkorpus (1) hin unter Federkraft und/oder motorisch ausfahrbar gelagerten Auswerferelement (14), das sich in seiner eingefahrenen Stellung im Auswerfergehäuse (13) befindet,
wobei das Auswerfergehäuse (13) des Auswerfers (11) derart im Schrankkorpus (1) angeordnet ist, dass das Auswerferelement (14) quer zur Verfahrrichtung der Schublade (8) gesehen etwa in der Mitte der Schublade (8) an dieser angreift und wobei zum Ausfahren der Schublade (8) das Auswerferelement (14) aus seiner eingefahrenen Stellung ausgelöst wird und die Schublade (8) ein Stück weit zur Vorderseite hin aus dem Schrankkorpus (1) hinaus schiebt,
**dadurch gekennzeichnet,**
**dass** das Auswerfergehäuse (13) des Auswerfers (11) nahe der Vorderseite des Schrankkorpus (1) angebracht ist und zwar so,
**dass** das Auswerferelement (14) quer zur Verfahrrichtung der Schublade (8) gesehen etwa in der Mitte der Schublade (8) an der Innenseite der vorderen Schubladenblende (10) angreift und beim Ausfahren die vordere Schubladenblende (10) mitsamt der Schublade (8) ein Stück weit zur Vorderseite hin aus dem Schrankkorpus (1) hinaus schiebt.

2. Schrankmöbel nach Anspruch 1, **dadurch gekennzeichnet,**
**dass** das Auswerfergehäuse (13) an einer im Schrankkorpus (1) quer zur Verfahrrichtung der Schublade (8) angeordneten Querstrebe (15) oberhalb der Schublade (8) angebracht ist,
wobei, vorzugsweise, die Querstrebe (15) als Teil einer größeren Abdeckung (16) der Schublade (8) oder von Schubladeneinbauten (12) ausgeführt ist, wobei, weiter vorzugsweise, das Auswerfergehäuse (13) in die Abdeckung (16) integriert ist.

3. Schrankmöbel nach Anspruch 1, **dadurch gekennzeichnet,**
**dass** das Auswerfergehäuse (13) an einer im Schrankkorpus (1) quer zur Verfahrrichtung der Schublade (8) angeordneten Querstrebe (18) unterhalb der Schublade (8) angebracht ist,
wobei, vorzugsweise, die Querstrebe (18) als Bodenblende des Schrankkorpus (1) ausgeführt oder vom Schrankboden des Schrankkorpus (1) gebildet ist.

4. Schrankmöbel nach einem der Ansprüche 1 bis 3, **dadurch gekennzeichnet,**
**dass** der Auswerfer (11) mechanisch auslösbar ist,
wobei, vorzugsweise, zum Auslösen des Auswerfers (11) die Schubladenblende (10) von der eingefahrenen Stellung aus noch ein wenig weiter in Einfahrrichtung bewegbar (Überhub) oder ein Handschalter oder ein Fußschalter betätigbar ist.

5. Schrankmöbel nach einem der Ansprüche 1 bis 4, **dadurch gekennzeichnet,**
**dass** der Auswerfer (11) mittels eines Schalters (19) elektrisch auslösbar ist, wobei, vorzugsweise, der Schalter (19) als Handschalter, Fußschalter, Annäherungssensor, Berührungssensor, Lichtschranke o.dgl. ausgeführt ist.

6. Schrankmöbel nach Anspruch 5, **dadurch gekennzeichnet,**
**dass** der Schalter (19) in den Auswerfer (11) integriert ist.

7. Schrankmöbel nach Anspruch 5 oder 6, **dadurch gekennzeichnet,**
**dass** das Auswerferelement (14) des Auswerfers (11) motorisch, insbesondere elektromotorisch, angetrieben wird, vorzugsweise mittels eines kleinen elektrischen Stellmotors.

8. Schrankmöbel nach Anspruch 7 und vorzugsweise auch nach Anspruch 3, **dadurch gekennzeichnet,**
**dass** der Auswerfer (11) mit seinem motorischen Antrieb und dem Schalter (19) als eine kompakte, in das Schrankmöbel einbaubare Baueinheit ausgeführt ist.

## Claims

1. Cabinet comprising
a cabinet body (1) which is open in the direction of the front face of the said cabinet,
a drawer (8) which is installed in the cabinet body (1), can be extended in a linear manner out of the cabinet body (1) in the direction of the front face and has a front drawer panel (10) which is positioned at or close to the front face of the cabinet body (1) in the retracted position of the drawer (8), and
an ejector (11) for the drawer (8), which ejector is installed in the cabinet body (1), has an ejector housing (13) which is installed in the cabinet body (1) in a stationary manner, and has an ejector element (14) in the said ejector housing, which ejector element can be mounted such that it can be extended in the direction of the front face of the cabinet body (1) under spring force and/or in a motor-operated manner and is located in the ejector housing (13) in its retracted position,
wherein the ejector housing (13) of the ejector (11) is arranged in the cabinet body (1) in such a way that the ejector element (14) acts on the drawer (8) approximately in the centre of the said drawer (8) as seen transverse to the movement direction of the drawer (8), and
wherein, in order to extend the drawer (8), the ejector element (14) is released from its retracted position and the drawer (8) slides slightly out of the cabinet body (1) in the direction of the front face, **characterized**
**in that** the ejector housing (13) of the ejector (11) is fitted close to the front face of the cabinet body (1), specifically such
that the ejector element (14) acts on the inner face of the front drawer panel (10) approximately in the centre of the drawer (8) as seen transverse to the movement direction of the drawer (8) and, as it is extended, pushes the front drawer panel (10) together with the drawer (8) slightly out of the cabinet body (1) in the direction of the front face.

2. Cabinet according to Claim 1, **characterized in that** the ejector housing (13) is fitted to a crossmember (15), which is arranged transverse to the movement direction of the drawer (8) in the cabinet body (1), above the drawer (8),
wherein, preferably, the crossmember (15) is designed as part of a relatively large cover (16) of the drawer (8) or of drawer internals (12),
wherein, further preferably, the ejector housing (13) is integrated into the cover (16).

3. Cabinet according to Claim 1, **characterized in that** the ejector housing (13) is fitted to a crossmember (18), which is arranged transverse to the movement direction of the drawer (8) in the cabinet body (1), below the drawer (8),
wherein, preferably, the crossmember (18) is designed as a base panel of the cabinet body (1) or is formed by the cabinet base of the cabinet body (1).

4. Cabinet according to one of Claims 1 to 3, **characterized**
**in that** the ejector (11) can be mechanically released, wherein, preferably, the drawer panel (10) can further be moved from the retracted position a little further in the retraction direction (excess travel) or a hand switch or a foot switch can be operated in order to release the ejector (11).

5. Cabinet according to one of Claims 1 to 4, **characterized**
**in that** the ejector (11) can be electrically released by means of a switch (19),
wherein, preferably, the switch (19) is designed as a hand switch, foot switch, proximity sensor, touch sensor, light barrier or the like.

6. Cabinet according to Claim 5, **characterized in that** the switch (19) is integrated into the ejector (11).

7. Cabinet according to Claim 5 or 6, **characterized in that** the ejector element (14) of the ejector (11) is driven in a motor-operated manner, in particular in an electric motor-operated manner, preferably by means of a small electric actuating motor.

8. Cabinet according to Claim 7 and preferably also according to Claim 3, **characterized**
**in that** the ejector (11), together with its motor-operated drive and the switch (19), is designed as a compact unit which can be installed in the cabinet.

## Revendications

1. Armoire comprenant
un corps d'armoire (1) ouvert vers son côté avant, un tiroir (8) pouvant être sorti linéairement hors du corps d'armoire (1) vers le côté avant, installé dans le corps d'armoire (1), avec un bandeau de tiroir avant (10) qui, dans la position rentrée du tiroir (8), est contre ou à proximité du côté avant du corps d'armoire (1) et
un éjecteur (11) pour le tiroir (8), installé dans le corps d'armoire (1), avec un boîtier d'éjecteur (13) installé fixement dans le corps d'armoire (1) et un élément éjecteur (14) supporté dans celui-ci et déplaçable vers le côté avant du corps d'armoire (1) sous l'effet d'une force de ressort et/ou par le biais d'un moteur, lequel se trouve dans le boîtier d'éjecteur (13) dans sa position rentrée,
le boîtier d'éjecteur (13) de l'éjecteur (11) étant disposé dans le corps d'armoire (1) de telle sorte que l'élément éjecteur (14), vu transversalement à la direction de déplacement du tiroir (8), vienne en prise avec ce dernier approximativement au centre du tiroir (8) et l'élément éjecteur (14), pour faire sortir le tiroir (8), étant déclenché depuis sa position rentrée et déplaçant le tiroir (8) quelque peu vers le côté avant hors du corps d'armoire (1), **caractérisée en ce que**
le boîtier d'éjecteur (13) de l'éjecteur (11) est monté à proximité du côté avant du corps d'armoire (1) et ce, de telle sorte que l'élément d'éjecteur (14), vu transversalement à la direction de déplacement du tiroir (8), s'engage avec le côté intérieur du bandeau de tiroir avant (10) approximativement au milieu du tiroir (8) et, lors de la sortie, déplace le bandeau de tiroir avant (10) conjointement avec le tiroir (8) quelque peu vers le côté avant hors du corps d'armoire (1).

2. Armoire selon la revendication 1, **caractérisée en ce que**
le boîtier d'éjecteur (13) est monté au-dessus du tiroir (8) au niveau d'une traverse (15) disposée dans le corps d'armoire (1) transversalement à la direction de déplacement du tiroir (8),
la traverse (15) étant réalisée de préférence en tant que partie d'un recouvrement plus grand (16) du tiroir (8) ou d'éléments de tiroir encastrés (12),
le boîtier d'éjecteur (13), de préférence en outre, étant intégré dans le recouvrement (16).

3. Armoire selon la revendication 1, **caractérisée en ce que** le boîtier d'éjecteur (13) est monté en dessous du tiroir (8) au niveau d'une traverse (18) disposée dans le corps d'armoire (1) transversalement à la direction de déplacement du tiroir (8), la traverse (18), de préférence, étant réalisée sous forme de bandeau de fond du corps d'armoire (1) ou étant formée par le fond d'armoire du corps d'armoire (1).

4. Armoire selon l'une quelconque des revendications 1 à 3, **caractérisée en ce que** l'éjecteur (11) peut être déclenché mécaniquement,
le bandeau de tiroir (10), de préférence, pour déclencher l'éjecteur (11), pouvant être déplacé à partir de la position rentrée encore un peu plus loin dans la direction d'insertion (course de dépassement) ou un commutateur à main ou un commutateur au pied pouvant être actionné.

5. Armoire selon l'une quelconque des revendications 1 à 4, **caractérisée en ce que** l'éjecteur (11) peut être déclenché électriquement au moyen d'un commutateur (19), le commutateur (19) étant de préférence réalisé sous forme de commutateur à main, de commutateur au pied, de capteur de proximité, de capteur de contact, de barrière lumineuse ou similaire.

6. Armoire selon la revendication 5, **caractérisée en ce que** le commutateur (19) est intégré dans l'éjecteur (11).

7. Armoire selon la revendication 5 ou 6, **caractérisée en ce que** l'élément éjecteur (14) de l'éjecteur (11) est entraîné par un moteur, en particulier un moteur électrique, de préférence au moyen d'un petit moteur de commande électrique.

8. Armoire selon la revendication 7 et de préférence également selon la revendication 3, **caractérisée en ce que** l'éjecteur (11) est réalisé avec son entraînement motorisé et avec le commutateur (19) sous forme d'unité structurelle compacte pouvant être incorporée dans l'armoire.
